# EUROPÄISCHE PATENTSCHRIFT

(11) **EP 0 401 397 B1**
(45) Veröffentlichungstag und Bekanntmachung des Hinweises auf die Patenterteilung: **19.11.1992**
(21) Anmeldenummer: 89110169.3
(22) Anmeldetag: 05.06.1989
(51) Int. Cl.: F04C 19/00, F04C 29/08

(54) **Flüssigkeitsringverdichter**
Liquid-ring compressor
Compresseur à anneau liquide

(43) Veröffentlichungstag der Anmeldung: 12.12.1990
(73) Patentinhaber: SIEMENS AKTIENGESELLSCHAFT, 80333 München (DE)
(72) Erfinder: Trimborn, Peter, Dipl.-Ing., D-8500 Nürnberg 20 (DE)

(56) Entgegenhaltungen:
- DE-C- 3 210 161
- US-A- 4 521 161

## Beschreibung

Die Erfindung betrifft einen Flüssigkeitsringverdichter gemäß dem Oberbegriff des Anspruchs 1.

Ein solcher Flüssigkeitsringverdichter ist durch die DE-C-32 10 161 bekannt. Bei diesem Verdichter sind vor der Drucköffnung mehrere, gleich große als Schlitze ausgebildete Zusatzöffnungen vorgesehen.

Es hat sich gezeigt, daß es bei einer solchen Ausbildung der Zusatzöffnungen insbesondere bei höheren Ansaugdrücken und im Überdruckbereich, d.h. bei einem gegenüber dem Atmosphärendruck höheren Verdichtungsdruck, doch noch zu nennenswerten Druckverlusten beim Durchströmen der Zusatzöffnungen kommt.

Der Erfindung liegt daher die Aufgabe zugrunde, einen Flüssigkeitsringverdichter gemäß dem Oberbegriff des Anspruchs 1 so weiterzubilden, daß die Druckverluste der vorstehend genannten Art weiter reduziert werden.

Die Lösung der gestellten Aufgabe gelingt durch die im Kennzeichen des Anspruchs 1 angegebenen Merkmale. Durch die beschriebene Bemessung der Durchtrittsfläche der einzelnen Zusatzöffnungen steht an jeder Stelle des Auslaßbereiches eine jeweils den an dieser Stelle vorliegenden Verhältnissen (Gasmasse, Verdichtungsdruck) entsprechende Durchtrittsfläche zur Verfügung, so daß sich nur noch minimale Verluste ergeben.

Bei einem Flüssigkeitsringverdichter mit einer ebenen Steuerscheibe ist es besonders vorteilhaft, daß sich die Zusatzöffnungen in radialer Richtung derart bis zu dem Flüssigkeitsring erstrecken, daß die Hüllkurve über die radial außenliegenden Enden der Zusatzöffnungen zumindest angenähert dem sich bei dem Nenndruckverhältnis des Verdichters einstellenden Verlauf des Flüssigkeitsringes entspricht. Hierdurch wird ferner eine bessere Verträglichkeit von saugseitiger Flüssigkeitsmitförderung erreicht. Überschüssige Flüssigkeit kann durch die bis zum Flüssigkeitsring reichenden Zusatzöffnungen bereits vor der eigentlichen Drucköffnung ausgestoßen werden, so daß es im Bereich des Scheitelpunktes des Verdichters nicht mehr zu unerwünschten, Leistungsverluste verursachenden Pressungen kommt.

Die gewünschte Bemessung der Durchtrittsfläche der Zusatzöffnungen wird bei einem Flüssigkeitsringverdichter mit einem konusförmig ausgebildeten Steuerelement dadurch erreicht, daß die Zusatzöffnungen als geradlinige Schlitze ausgebildet sind, deren Länge zur Drucköffnung hin abnimmt.

Anhand eines in der Zeichnung dargestellten Ausführungsbeispieles wird der Anmeldungsgegenstand nachfolgend näher beschrieben. Es zeigt:
- FIG 1: in einem Teilschnitt einen Flüssigkeitsringverdichter mit einer ebenen Steuerscheibe,
- FIG 2: eine für bestimmte Nenndruckverhältnisse ausgebildete ebene Steuerscheibe in Draufsicht,
- FIG 3: eine für ein anderes Nenndruckverhältnis ausgebildete ebene Steuerscheibe in Draufsicht,
- FIG 4: in einem Teilschnitt einen Flüssigkeitsringverdichter mit einem konusförmig ausgebildeten Steuerelement,
- FIG 5: ein konusförmiges Steuerelement in abgewickelter Darstellung,
- FIG 6: ein konusförmiges Steuerelement in Stirnansicht,
- FIG 7: einen Teilschnitt des konusförmigen Steuerelementes entlang der Linie VII-VII in FIG 6.

Bei dem in einem Teilschnitt dargestellten Flüssigkeitsringverdichter 1 ist mit 2 das Verdichtergehäuse bezeichnet, das ein mit seiner Wellenachse 3 exzentrisch gegenüber der Gehäuseachse 4 versetztes Schaufelrad 5 umschließt. Die Lagerung des Schaufelrades 5 erfolgt in an dem Verdichtergehäuse 2 angebauten Lagerschilden 6. An dem in der Zeichnung dargestellten einen Lagerschild 6 ist jeweils ein Saug- und Druckstutzen angeordnet, von denen in der Schnittdarstellung beispielsweise nur der Saugstutzen 7 sichtbar ist. Zwischen dem Lagerschild 6 und dem Verdichtergehäuse 2 ist eine ebene Steuerscheibe 8 eingefügt. Diese Steuerscheibe 8 weist mindestens eine Saugöffnung 9 und eine Drucköffnung 10 auf. Über diese Saug- und Drucköffnung 9 und 10 stehen der Saug- und der Druckstutzen mit den jeweiligen, sich mit der Saug- und Drucköffnung 9 und 10 deckenden Schaufelkammern in Verbindung. Dadurch kann über den Saugstutzen 7 und die Saugöffnung 9 Gas in die betreffenden Schaufelkammern eingesaugt und über die Drucköffnung 10 und den Druckstutzen Gas aus den jeweiligen Schaufelkammern ausgestoßen werden.

Wie die Darstellung in den FIG 2 und 3 zeigt, sind an der ebenen Steuerscheibe 8 in bezug auf die Verdichtungsrichtung (Pfeil 11) vor der Drucköffnung 10 mehrere Zusatzöffnungen 12 vorgesehen. Diese Zusatzöffnungen 12 sind auf der dem Schaufelrad 5 abgewandten Seite der Steuerscheibe 8 durch Rückschlagventile abgedeckt. Diese Rückschlagventile geben die jeweilige Zusatzöffnung 12 frei, sobald in der an ihr vorbeistreichenden Schaufelkammer ein geringfügig höherer Druck als am Druckstutzen herrscht. Damit kann das in der betreffenden Schaufelkammer verdichtete Gas ausströmen. Die Zusatzöffnungen 12 sind in radialer Richtung mit unterschiedlicher Länge ausgebildet, wobei die Länge der Zusatzöffnungen 12 zu der Drucköffnung 10 hin abnimmt. Damit weisen diese Zusatzöffnungen 12 eine zur Drucköffnung hin abnehmende Durchtrittsfläche auf, da nämlich ihre Breite konstant bleibt und nur geringfügig breiter bzw. gleich oder kleiner als die Dicke der Schaufeln des Schaufelrades 5 bemessen ist. Desgleichen sind die Zusatzöffnungen 12 in ihrem radialen Verlauf dem radialen Verlauf der Schaufeln angepaßt, so daß beim Vorbeistreichen einer Schaufel die jeweilige Zusatzöffnung 12 vollständig abgedeckt wird. Auf diese Weise lassen sich Rückströmungen über die Zusatzöffnungen 12 zwischen zwei verschiedenen Schaufelkammern vermeiden.

Mit 13,14 und 15 ist in den FIG 2 und 3 der sich bei verschiedenen Nenndruckverhältnissen einstellende Verlauf des Flüssigkeitsringes in dem Verdichter angedeutet. Bei einem Flüssigkeitsringverdichter mit einem niedrigen Nenndruckverhältnis, beispielsweise 2:1, ergibt sich der mit 13 bezeichnete Verlauf. Ein Verdichter mit einem mittleren Nenndruckverhältnis von etwa 5:1 weist den mit 14 angedeuteten Verlauf des Flüssigkeitsringes auf. Bei einem für hohe Druckverhältnisse ca. 30-40:1 ausgelegten Flüssigkeitsringverdichter stellt sich der mit 15 bezeichnete Verlauf des Flüssigkeitsringes ein.

Die Zusatzöffnungen 12 sind in ihrer radialen Länge so bemessen, daß sie sich mit ihrem radial außenliegenden Ende 16 bis zu dem sich entsprechend dem Nenndruckverhältnis des Flüssigkeitsringverdichters einstellenden Verlauf 13 bzw.14 bzw.15 des Flüssigkeitsringes erstrecken. Hierdurch wird eine maximale Durchtrittsfläche sowohl für jede einzelne Zusatzöffnung 12 als auch eine maximale Gesamtdurchtrittsfläche für die bei den jeweiligen Druckverhältnissen durch die Rückschlagventile freigegebenen Zusatzöffnungen 12 erreicht. Die jeweils zur Verfügung stehende Durchtrittsfläche ist damit in erster Näherung zu der in den Schaufelkammern vorhandenen Gasmasse proportional, so daß infolge dieser Anpassung die Druckverluste wesentlich vermindert sind.

Dadurch, daß sich die Enden 16 der Zusatzöffnungen 12 bis zu dem eine Hüllkurve für diese Enden 16 bildenden Flüssigkeitsring erstrecken, kann eventuell überschüssige Flüssigkeit bereits durch die von der Drucköffnung weiter entfernt liegenden Zusatzöffnungen 12 ausgestoßen werden. Damit wird ein entsprechender Flüssigkeitsstau vor dem Scheitelpunkt des Verdichters und der damit verbundene Leistungsverlust vermieden.

Bei dem in der FIG 4 dargestellten Flüssigkeitsringverdichter 1 ist statt einer ebenen Steuerscheibe 8 ein konusartiges Steuerelement 17 vorgesehen. Dieses Steuerelement erstreckt sich koaxial zur Welle 18 des Verdichters und untergreift das Schaufelrad 19 auf einer axialen Teillänge. An der Konusfläche 20 dieses Steuerelementes 17 sind, wie die Abwicklung nach FIG 5 zeigt, wiederum je eine Saug- und eine Drucköffnung 9 und 10 vorgesehen. Der Drucköffnung sind mehrere Zusatzöffnungen 22 vorgeschaltet. Die Breite 21 dieser Zusatzöffnungen 22 ist entweder geringfügig breiter oder gleich bzw. kleiner als die Dicke der Schaufeln am Schaufelgrund gewählt, so daß wiederum eine vollständige Überdeckung der einzelnen Zusatzöffnungen 22 durch die vorbeistreichenden Schaufeln erreicht wird. In axialer Richtung sind die einzelnen Zusatzöffnungen 22 zu der Drucköffnung 10 hin gegenüber der jeweils vorhergehenden Zusatzöffnung 22 verkürzt. Damit wird die notwendige Verkleinerung der Durchtrittsfläche der näher zur Drucköffnung 10 liegenden Zusatzöffnungen 22 erreicht. Die Verkleinerung von Zusatzöffnung zu Zusatzöffnung ist so gewählt, daß die Gesamtdurchtrittsfläche der jeweils durch die Rückschlagventile freigegebenen Zusatzöffnungen 22 der in den jeweiligen Schaufelkammern vorhandenen Gasmasse annähernd proportional ist. Durch das Nenndruckverhältnis des Verdichters wird das Maß der Verkleinerung von Zusatzöffnung zu Zusatzöffnung bestimmt.

Wie aus den FIG 6 und 7 zu ersehen ist, mündet jede Zusatzöffnung 22 in einen im Konuskörper 23 des konusförmigen Steuerelementes 17 ausgebildeten Kanal 24. Die Kanäle 24 sind bis auf ihre auf der Stirnseite 25 des konusartigen Steuerelementes 17 liegende Auslaßöffnung 26 in sich geschlossen und gegeneinander abgegrenzt. Durch diese Kanäle 24 steht für die abzuführende Gasmasse ein ausreichender Strömungsquerschnitt zur Verfügung, so daß keine zusätzlichen Druckverluste auftreten.

Es besteht ferner die Möglichkeit die auf der Stirnseite 25 liegenden Auslaßöffnungen 26 durch ein Rückschlagventil abzudecken. Gemäß der Darstellung in FIG 7 besteht dieses Rückschlagventil aus einer auf der Auslaßöffnung 26 aufliegenden elastischen Ventilplatte 27. Um die Auslenkung der Ventilplatte 27 zu begrenzen, ist in einem bestimmten Abstand zu dieser eine Fangplatte 28 angeordnet, an der die Ventilplatte 27 zur Anlage kommt (gestrichelt dargestellt), wenn über die betreffende Zusatzöffnung 22 und den Kanal 24 Gas und/oder Flüssigkeit ausgestoßen wird. Anstelle der in FIG 7 dargestellten Anordnung des Rückschlagventiles ist auch eine Anordnung möglich, bei der die Ventilzungen in den Konus hineinragen und die Zusatzöffnungen direkt abdecken. Hierdurch entfällt der zwischen den Zusatzöffnungen und den Ventilzungen liegende, von Gas ausgefüllte Raum gemäß der in FIG 7 gezeigten Anordnung.

Mit einer solchen Ausgestaltung des konusartigen Steuerelementes 17 gelingt eine stetige, feingestufte Anpassung an wechselnde Verdichtungsverhältnisse trotz nur einer Konstruktionsform des Steuerelementes. Unterschiedliche Konusausführungen für unterschiedliche Druckverhältnisse sind nicht erforderlich.

## Patentansprüche

1. Flüssigkeitsringverdichter, mit einem ein Schaufelrad (5) umgebenden Gehäuse (2), an dessen Stirnseiten Lagerschilde (6) angeordnet sind, in denen das Schaufelrad (5) exzentrisch gegenüber dem Gehäuse (2) gelagert ist, bei welchem Verdichter (1) mindestens an einem Lagerschild (6) je ein Saug- und Druckstutzen und zwischen diesem Lagerschild (6) und dem Schaufelrad (5) ein Steuerelement (8,17) vorgesehen ist, welches zur Verbindung des Saugstutzens (7) mit den sich jeweils im Ansaugbereich befindlichen Schaufelkammern des Schaufelrades (5) mindestens eine Saugöffnung (9) und zur Verbindung des Druckstutzens mit den sich jeweils im Verdichtungsbereich befindlichen Schaufelkammern eine Drucköffnung (10) sowie mehrere in bezug auf die Verdichtungsrichtung der Drucköffnung (10) vorgeschaltete, mit Rückschlagventilen versehene Zusatzöffnungen (12 bzw.22) aufweist,
**dadurch gekennzeichnet**,
daß in Richtung auf die Drucköffnung (10) hin die Durchtrittsfläche der einzelnen Zusatzöffnungen (12 bzw.22) derart verkleinert ist, daß die Gesamtdurchtrittsfläche der beim Verdichtungsvorgang jeweils von den Rückschlagventilen freigegebenen Zusatzöffnungen (12 bzw.22) in bezug auf das jeweilige Nenndruckverhältnis des Verdichters (1) der in den Schaufelkammern vorhandenen Gasmasse zumindest angenähert proportional ist.

2. Flüssigkeitsringverdichter nach Anspruch 1, mit einem als ebene Steuerscheibe (8) ausgebildeten Steuerelement,
**dadurch gekennzeichnet**,
daß sich die Zusatzöffnungen (12) in radialer Richtung derart bis zu dem Flüssigkeitsring (13,14,15) erstrecken, daß die Hüllkurve über die radial außenliegenden Enden (16) der Zusatzöffnungen (12) zumindest angenähert dem sich bei dem Nenndruckverhältnis des Verdichters (1) einstellenden Verlauf (13,14,15) des Flüssigkeitsringes entspricht.

3. Flüssigkeitsringverdichter nach Anspruch 1, mit einem konusartig ausgebildeten, die Welle (8) des Verdichters (1) auf einer axialen Teillänge konzentrisch umgebenden Steuerelement (17),
**dadurch gekennzeichnet**,
daß die Zusatzöffnungen (22) als geradlinige Schlitze ausgebildet sind, deren Länge zur Drucköffnung (10) hin abnimmt.

4. Flüssigkeitsringverdichter nach Anspruch 3,
**dadurch gekennzeichnet**,
daß jede Zusatzöffnung (22) in einen bis auf eine auf der Stirnseite (25) des konusförmigen Steuerelementes (17) liegende Auslaßöffnung (26) geschlossenen Kanal (24) mündet, die durch ein Rückschlagventil (27) abgedeckt ist.

5. Flüssigkeitsringverdichter nach Anspruch 4,
**dadurch gekennzeichnet**,
daß das Rückschlagventil als Plattenventil (27) ausgebildet ist.

## Claims

1. Liquid ring compressor, having a housing (2) surrounding an impeller (5), on the end faces of which housing bearing brackets (6) are arranged, in which the impeller (5) is mounted eccentrically opposite the housing (2), in which compressor (1) there is provided at least on one bearing bracket (6) in each case a suction and pressure connecting piece and between this bearing bracket (6) and the impeller (5) a control element (8,17) is provided, which has at least one suction opening (9) for connecting the suction connecting piece (7) to the vane chambers of the impeller (5), each time the vane chambers are located in the suction region, and a pressure opening (10) for connecting the pressure connecting piece to the vane chambers each time the vane chambers are located in the compression region, as well as several additional openings (12 and 22) connected in series with respect to the compression direction of the pressure opening (10) and provided with non-return valves, characterized in that in the direction of the pressure opening (10) the passage area of the individual additional openings (12 and 22) is reduced in such a way that the entire passage area of the additional openings (12 and 22) in each case opened by the non-return valves during the compression process is at least approximately proportional to the quantity of gas present in the vane chambers with respect to the respective nominal pressure ratio of the compressor (1).

2. Liquid ring compressor according to claim 1, having a control element constructed as a flat control disc (8), characterized in that the additional openings (12) extend in a radial direction up to the liquid ring (13,14,15) in such a way that the envelope curve over the radially external ends (16) of the additional openings (12) corresponds at least approximately with the shape (13,14,15) of the liquid ring adjusted with the nominal pressure ratio of the compressor (1).

3. Liquid ring compressor according to claim 1, having a conically constructed control element (17) concentrically surrounding the shaft (8) of the compressor (1) on an axial partial length, characterized in that the additional openings (22) are constructed as straight slots, the length of which decreases towards the pressure opening (10).

4. Liquid ring compressor according to claim 3, characterized in that each additional opening (22) opens into a duct (24) which is closed apart from an outlet opening (26) lying on the end face (25) of the conical control element (17), the duct being covered by a non-return valve (27).

5. Liquid ring compressor according to claim 4, characterized in that the non-return valve is constructed as a plate valve (27).

## Revendications

1. Compresseur à anneau liquide, comprenant un corps (2) qui entoure une roue à aubes (5) et sur les côtés frontaux duquel sont disposés des flasques (6) dans lesquels la roue à aubes (5) est montée de manière excentrée par rapport au corps (2), compresseur (1) dans lequel il est prévu, au moins sur un flasque (6), respectivement des tubulures de refoulement et d'aspiration et entre ce flasque (6) et la roue à aubes (5) un élément de commande (8,17) qui comporte, pour mettre la tubulure d'aspiration (7) en communication avec les chambres de la roue à aubes (5) se trouvant dans la partie d'aspiration, au moins un orifice d'aspiration (9) et, pour mettre la tubulure de refoulement en communication avec les chambres de la roue à aubes (5) se trouvant dans la partie de compression, un orifice de refoulement (10), ainsi que plusieurs orifices supplémentaires (12 et 22) en amont, dans la direction de compression, de l'orifice de refoulement (10) et munis de clapets antiretour,
caractérisé en ce que
la surface de passage des orifices supplémentaires (12 et 22) diminue en allant vers l'orifice de refoulement (10) de manière que la surface de passage totale des orifices supplémentaires (12 et 22) dégagés par les clapets antiretour lors du processus de compression, rapportée au rapport nominal de pression du compresseur (1), soit au moins approximativement proportionnelle à la masse de gaz présente dans les chambres de la roue à aubes.

2. Compresseur à anneau liquide suivant la revendication 1, comportant un élément de commande constitué sous la forme d'un disque de commande (8)
caractérisé en ce que
les orifices supplémentaires (12) s'étendent en direction radiale jusqu'à l'anneau liquide (13,14,15), en ce que l'enveloppe des extrémités (16) radialement à l'extérieur des orifices supplémentaires (12) correspond au moins approximativement à la courbe (13,14,15) de l'anneau liquide qui s'établit pour le rapport nominal de pression du compresseur (1).

3. Compresseur à anneau liquide suivant la revendication 1, comportant un élément de commande (17) constitué en forme de cône et entourant concentriquement l'arbre (8) du compresseur (1) sur une partie de la longueur axiale,
caractérisé en ce que
les orifices supplémentaires (22) sont constitués sous forme de fentes linéaires dont la longueur diminue vers l'orifice de refoulement (10).

4. Compresseur à anneau liquide suivant la revendication 3,
caractérisé en ce que
chaque orifice supplémentaire (22) débouche dans un canal (24) fermé à l'exception d'un orifice de sortie (26), qui se trouve du côté frontal (25) de l'élément de commande (17) en forme de cône et qui est recouvert d'un clapet antiretour (27).

5. Compresseur à anneau liquide suivant la revendication 4,
caractérisé en ce que
le clapet antiretour est constitué sous la forme d'un clapet à plateau (27).
